# EUROPÄISCHE PATENTSCHRIFT

(11) **EP 1 322 000 B1**
(45) Veröffentlichungstag und Bekanntmachung des Hinweises auf die Patenterteilung: **22.09.2004**
(21) Anmeldenummer: 02027020.3
(22) Anmeldetag: 03.12.2002
(51) Int. Cl.: H01R 4/48

(54) **Sammelschienen-Anschlussklemme**
Contact element for busbar
Borne de connexion pour barre omnibus

(30) Priorität: 21.12.2001 DE 20120811 U
(43) Veröffentlichungstag der Anmeldung: 25.06.2003
(73) Patentinhaber: Weidmüller Interface GmbH & Co., 32760 Detmold (DE)
(72) Erfinder: Lemm, Peter Jeremy, Kennt ME 17 3RA (GB)
(74) Vertreter: Specht, Peter, Dipl.-Phys.

(56) Entgegenhaltungen:
- DE-A- 3 424 482
- DE-A- 4 239 480
- DE-A- 19 529 028
- DE-C- 19 714 633
- DE-U- 9 315 474

## Beschreibung

Die Erfindung betrifft eine Sammelschienen-Anschlußklemme nach dem Oberbegriff des Anspruches 1.

Eine derartige Sammelschienen-Anschlußklemme ist aus der DE 34 24 482 A1 bekannt.

Bei der in dieser Schrift gezeigten Sammelschienen-Anschlußklemme ist es notwendig, die Sammelschiene in Längsrichtung mit einer Vielzahl von Steckausnehmungen zu versehen, in welche Stromschienenstücke der Anschlußklemme einsteckbar sind. Der Anschluß ist als Zugfederanschluß ausgebildet, der mit einem Schraubendreher betätigt werden kann. Das Isolierstoffgehäuse ist auf die Sammelschiene aufrastbar. Problematisch ist, daß dieser Anschluß lediglich für eine besondere Art von Sammelschienen geeignet ist, bei der die Sammelschiene mit den besagten Aufstecklöchern versehen ist. Verbesserungsbedarf besteht ferner hinsichtlich der Betätigung mittels eines separaten, bereit zu haltenden Betätigungswerkzeuges.

Die Lösung der vorstehenden Problematik ist die Aufgabe der Erfindung.

Die Erfindung löst diese Aufgabe durch den Gegenstand des Anspruches 1.

Danach ist dem Zugfederanschluß ein Betätigungshebel zum Öffnen beim Einführen eines Leiters zugeordnet und das Stromschienenstück weist einen oberen und einen unteren Längsschenkel auf, welche die Sammelschiene einfassen. Diese Maßnahme vereinfacht die Betätigung der Federklemme, da anstelle einer Betätigung mittels eines separaten Betätigungwerkzeuges lediglich noch von Hand der Betätigungshebel verschwenkt werden muß, um die Federklemme zum Einführen eines Leiters zu öffnen.

Vorzugsweise fassen die Stromschienenstücke die Sammelschiene federnd ein. Auf diese Weise ist es nicht mehr nötig, die Sammelschiene mit Ausnehmungen zu versehen, um einen Kontakt zwischen der Stromschiene und der Sammelschiene zu realisieren.

Vorteilhafte Ausgestaltungen der Erfindung sind den Unteransprüchen zu entnehmen.

Nachfolgend wird die Erfindung unter Bezug auf die Zeichnung anhand von Ausführungsbeispielen näher beschrieben. Es zeigt:
- Figur 1: eine perspektivische Ansicht eines ersten Ausführungsbeispieles einer Sammelschienen-Anschlußklemme nach Art der Erfindung;
- Figur 2: das Isolierstoffgehäuse aus Figur 1;
- Figur 3: die Metallteile der Sammelschienen-Anschlußklemme aus Figur 1;
- Figur 4: eine perspektivische Ansicht eines zweiten Ausführungsbeispiels einer erfindungsgemäßen Sammelschienen-Anschlußklemme;
- Figur 5: das Isolierstoffgehäuse aus Figur 4;
- Figur 6: die Metallteile der Sammelschienen-Anschlußklemme aus Figur 3 ohne die zur Sammelschienen-Anschlußklemme separate Sammelschiene;
- Figur 7: eine perspektivische Ansicht eines dritten Ausführungsbeispiels einer erfindungsgemäßen Sammelschienen-Anschlußklemme; und
- Figur 8: das Isolierstoffgehäuse aus Figur 6.

Fig. 1 zeigt eine Sammelschienen-Anschlußklemme 1 zum Anschluß eines - hier nicht dargestellten - Leiters an eine Sammelschiene 2, die ein Isolierstoffgehäuse 3 und einen im Isolierstoffgehäuse 3 angeordnete Zugfederanschluß 4 mit einem Stromschienenstück 5 zur Kontaktierung des Leiters aufweist.

Der Zugfederanschluß 4 (Figur 3) weist eine schlaufenförmige Zugfeder 4a auf, deren eines Ende mit einer Ausnehmung bzw. einem Fenster 4b versehen ist, durch welche das Stromschienenstück 5 hindurchgeführt ist. Beim Öffnen der Zugfeder 4a durch ein Zusammendrücken derselben wird ein Leiter neben das Stromschienenstück 5 in die Ausnehmung 4b geführt, wo er nach dem Entspannen der Zugfeder 4a die Stromschiene 5 kontaktiert.

Im Isolierstoffgehäuse 2 nach Figur 2 ist ein Betätigungshebel 6 zum Öffnen der Zugfederanschluß 4 beim Einführen eines Leiters drehbar gelagert (Ausnehmung 7 des Isolierstoffgehäuses), der einen Hebelarm 6a aufweist, dessen eines Ende im Isolierstoffgehäuse 2 gelagert ist und der mit einer Auswölbung 16 auf der Zugfeder 4a aufliegt. Der Hebelarm 6a liegt auf der Zugfeder 4a auf.

Der Betätigungshebel 6 kann mit seitlichen Zapfen 6b versehen sein, welche in Öffungen 15 des Isolierstoffgehäuses drehbar eingreifen (Fig. 5) oder es wird eine umgekehrte Anordnung gewählt, bei welcher - hier nicht erkennbare - innere Zapfen im Isolierstoffgehäuse in Öffnungen des Betätigungshebels 6 eingreifen.

Wird der Betätigungshebel 4 heruntergedrückt, wird die Zugfeder 4a zusammengedrückt und ein Leiter kann in die Ausnehmung 4b der Zugfeder durch eine Einführöffnung 8 des Isolierstoffgehäuses in die Federklemme 4 hineingeführt werden. Beim Loslassen des Betätigungshebels 6 öffnet sich die Zugfeder 4a der Federklemme 4, so dass der Leiter in der Federklemme an das Stromschienenstück 5 herangezogen und von diesem kontaktiert wird. Derart wird eine unkomplizierte, werkzeugfreie Möglichkeit zum Be- und Entschalten der Anschlussklemme 1 realisiert.

An ihrem von der Zugfeder 4a abgewandten Ende kontaktiert das Stromschienenstück 5 die Sammelschiene 2. Die Metallteile des Sammelschienenanschlußes sind dabei derart ausgelegt, dass sie die Sammelschiene 2 federnd einfassen, so dass die Anschlussklemme 1 auf einfache Weise auf die Sammelschiene aufgesteckt und an dieser festgeklemmt werden kann.

Dabei werden nach Fig. 1 bis 3 und Fig. 4 bis 6 zwei verschiedene Arten einer Festlegung der Anschlussklemme an der Sammelschiene 2 realisiert.

Nach Fig. 1 bis 3 und nach Fig. 4 bis 6 wird das Stromschienenstück 5 jeweils aus einem zunächst ebenen Blechstreifen gefertigt. Dazu wird zunächst ein etwa U-förmiger Blechstreifen aus einem Blech ausgestanzt, dessen beide Längsschenkel 5a und b sodann um 90° relativ zur Ebene des Grundschenkels 5c umgebogen werden, so daß das Stromschienenstück insgesamt wiederum eine Art U ausbildet, dessen Längsschenkel 5a,b aber senkrecht zur Ebene des Grundschenkels 5c stehen. Die beiden Längsschenkel 5a,b sind dabei derart ausgerichtet und ausgebildet, dass sie beim Aufstecken der Anschlußklemme 1 auf die Sammelschiene 2 oberhalb und unterhalb der Sammelschiene liegen.

Das Isolierstoffgehäuse nach Figur 1 und 2 weist eine Einführöffnung 12 für die Sammelschiene zur Aufnahme der Sammelschiene 2 auf und umfasst die Sammelschiene hier an ihrem von der Zugfeder 4 abgewandten Seite mit jeweils einem oberen und einem unteren Hinterschnitt 13, 14.

Nach Fig. 3 ist auf den einander zugewandten Flächen der Längsschenkel zudem jeweils ein winkliges Federstück 10 angeordnet. Diese Federstücke 10 werden beim Aufstecken der Anschlussklemme 1 auf die Sammelschiene 2 gegen die Längsschenekl 5a, 5b gedrückt, so daß die Sammelschiene 2 an ihrer Ober- und Unterseite federnd eingefasst wird.

Nach Figur 4 bis 6 ist dagegen der obere Längsschenkel 5a selbst als in sich gebogen ausgebildeter Federschenkel ausgebildet, welcher über einen Steg 11 des Isolierstoffgehäuses geführt ist, der auf der Sammelschiene 2 aufliegt und diese hält, wobei der Längsschenkel 5a über die Oberseite der Sammelschiene 2 hinausgeführt ist und diese an ihrer von der Einführöffnung abgewandten Seite federnd einfasst. Die zusätzlichen Federstücke 10 können damit entfallen. Über dem Längsschenkel 5a liegt ein Gehäusevorsprung 20.

Fig. 7 und 8 zeigen ein weiteres Ausführungsbeispiel der Erfindung, bei dem der Hebelarm 6a anstelle einer Ausnehmung 16 eine Vorwölbung 17 aufweist, welche auf der Zugfeder 4a aufliegt und bei einer Betätigung auf dieser abrollt, was eine noch kraftsparendere Betätigung des Zugfederanschlusses im Vergleich zu den Ausführungsbeispielen der Fig. 1 und 4 ermöglicht. Die Metallteile können hier nach Art der Fig. 3 aufgebaut sein. Der Hebelarm ist ferner mit einer Riffelung 18 zur sicheren und einfacheren Betätigung versehen sowie mit einer tiefen Kerbe 19 an einem seiner Enden, was eine einfache Betätigung mittels eines geeigneten Betätigungswerkzeuges, insbesondere eines Schraubendrehers ermöglicht.

### Bezugszeichenliste

- Sammelschienen-Anschlußklemme: 1
- Sammelschiene: 2
- Isolierstoffgehäuse: 3
- Zugfederanschluß: 4
- Zugfeder: 4a
- Ausnehmung: 4b
- Stromschienenstück: 5
- Längsschenkel: 5a,b
- Grundschenkel: 5c
- Betätigungshebel: 6
- Hebelarm: 6a
- Zapfen: 6b
- Öffnungen: 7
- Einführöffnung für die Sammelschiene: 8
- Federstücke: 9, 10
- Steg: 11
- Einführöffnung: 12
- Hinterschnitt: 13, 14
- Öffnungen: 15
- Ausnehmung: 16
- Vorwölbung: 17
- Riffelung: 18
- Kerbe: 19
- Gehäusevorsprung: 20

## Patentansprüche

1. Sammelschienen-Anschlußklemme (1) zum Anschluß eines Leiters an eine Sammelschiene (2), wobei der Sammelschienenanschluß folgendes aufweist:
- ein Isolierstoffgehäuse (3),
- einen im Isolierstoffgehäuse (3) angeordneten Zugfederanschluß (4) mit einem Stromschienenstück (5) zur Kontaktierung des Leiters,
**dadurch gekennzeichnet, dass**
- dem Zugfederanschluß (4) ein Betätigungshebel (6) zum Öffnen beim Einführen eines Leiters zugeordnet ist,
- das Stromschienenstück (5) einen oberen und einen unteren Längsschenkel (5a, 5b) aufweist, welche die Sammelschiene (2) einfassen.

2. Sammelschienen-Anschlußklemme nach Anspruch 1, **dadurch gekennzeichnet, daß** der Zugfederanschluß eine Zugfeder (4a) mit einer Ausnehmung (4b) aufweist, die von dem Stromschienenstück (5) und einem zu kontaktierenden Leiter durchsetzbar ist.

3. Sammelschienen-Anschlußklemme nach Anspruch 1 und 2, **dadurch gekennzeichnet, daß** der Betätigungshebel einen Hebelarm (6a) aufweist, dessen eines Ende im Isolierstoffgehäuse drehbar gelagert ist, wobei der Hebelarm (6a) auf der Zugfeder (4a) aufliegt.

4. Sammelschienen-Anschlußklemme nach einem der vorstehenden Ansprüche, **dadurch gekennzeichnet, daß** das Stromschienenstück (5) als Zuschnitt aus einem ebenen Blechstreifen gefertigt ist, wobei der Zuschnitt etwa eine U-Form aufweist, dessen beide Längsschenkel (5a, 5b) um 90° relativ zur Ebene des Grundschenkels (5c) umgebogen sind.

5. Sammelschienen-Anschlußklemme nach einem der vorstehenden Ansprüche, **dadurch gekennzeichnet, daß** die Längsschenkel (5a, 5b) an deren einander zugewandten Seiten mit winkligen Federstücken (10) versehen sind, welche die Sammelschiene federnd einfassen.

6. Sammelschienen-Anschlußklemme nach einem der vorstehenden Ansprüche, **dadurch gekennzeichnet, daß** das Isolierstoffgehäuse (3) mit einer Einführöffnung (12) zur Aufnahme der Sammelschiene (2) versehen ist.

7. Sammelschienen-Anschlußklemme nach einem der vorstehenden Ansprüche, **dadurch gekennzeichnet, daß** das Isolierstoffgehäuse (3) mit Hinterschnitten (14) zum Einfassen der Sammelschiene (2) versehen ist.

8. Sammelschienen-Anschlußklemme nach einem der vorstehenden Ansprüche, **dadurch gekennzeichnet, dass** einer der beiden Längsschenkel (5a) als Federelement ausgebildet ist, welches über einen Steg (11) des Isolierstoffgehäuses geführt ist und die Sammelschiene (2) an ihrer von der Einführseite abgewandten Seite federnd einfasst.

9. Sammelschienen-Anschlußklemme nach einem der vorstehenden Ansprüche, **dadurch gekennzeichnet, dass** der Hebelarm (6a) eine Ausnehmung (16) aufweist, in deren Bereich er auf der Zugfeder (4a) aufliegt.

10. Sammelschienen-Anschlußklemme nach einem der vorstehenden Ansprüche, **dadurch gekennzeichnet, dass** der Hebelarm (6a) eine Vorwölbung (17) aufweist, welche auf der Zugfeder 4a aufliegt und bei einer Betätigung auf dieser abrollt.

11. Sammelschienen-Anschlußklemme nach einem der vorstehenden Ansprüche, **dadurch gekennzeichnet, dass** der Hebelarm (6a) mit einer Riffelung (18) versehen ist.

12. Sammelschienen-Anschlußklemme nach einem der vorstehenden Ansprüche, **dadurch gekennzeichnet, dass** der Hebelarm (6a) mit einer Kerbe (19) zum Ansetzen eines Betätigungswerkzeugs versehen ist.

## Claims

1. Busbar terminal (1) for the connection of a conductor to a busbar (2), the busbar connection having the following:
- an insulating housing (3),
- a tension-spring connection (4), arranged in the insulating housing (3), with a conducting bar piece (5) for the contacting of the conductor,
**characterized in that**
- the tension-spring connection (4) is assigned an actuating lever (6) for opening when a conductor is inserted,
- the conductor bar piece (5) has an upper and a lower longitudinal leg (5a, 5b), which enclose the busbar (2).

2. Busbar terminal according to Claim 1, **characterized in that** the tension-spring connection has a tension spring (4a) with a clearance (4b), which can be passed through by the conductor bar piece (5) and a conductor to be contacted.

3. Busbar terminal according to Claims 1 and 2, **characterized in that** the actuating lever has a lever arm (6a), the one end of which is pivotably mounted in the insulating housing, the lever arm (6a) resting on the tension spring (4a). >

4. Busbar terminal according to one of the preceding claims, **characterized in that** the conductor bar piece (5) is produced as a blank from a planar sheet-metal strip, the blank having approximately a U shape, the two longitudinal legs (5a, 5b) of which are bent around by 90° in relation to the plane of the base leg (5c).

5. Busbar terminal according to one of the preceding claims, **characterized in that** the longitudinal legs (5a, 5b) are provided on their sides facing each other with angled spring pieces (10), which resiliently enclose the busbar.

6. Busbar terminal according to one of the preceding claims, **characterized in that** the insulating housing (3) is provided with an insertion opening (12) for receiving the busbar (2).

7. Busbar terminal according to one of the preceding claims, **characterized in that** the insulating housing (3) is provided with undercuts (14) for enclosing the busbar (2).

8. Busbar terminal according to one of the preceding claims, **characterized in that** one of the two longitudinal legs (5a) is formed as a spring element which is guided by means of a web (11) of the insulating housing and resiliently encloses the busbar (2) on its side remote from the insertion side.

9. Busbar terminal according to one of the preceding claims, **characterized in that** the lever arm (6a) has a clearance (16) in the region of which it rests on the tension spring (4a).

10. Busbar terminal according to one of the preceding claims, **characterized in that** the lever arm (6a) has a convex protuberance (17), which rests on the tension spring (4a) and rolls on the latter when actuation occurs.

11. Busbar terminal according to one of the preceding claims, **characterized in that** the lever arm (6a) is provided with a knurling (18).

12. Busbar terminal according to one of the preceding claims, **characterized in that** the lever arm (6a) is provided with a notch (19) for applying an actuating tool.

## Revendications

1. Borne de raccordement (1) de barre collectrice pour raccorder un conducteur à une barre collectrice (2), la connexion de barre collectrice présentant les éléments suivants :
- un boîtier isolant (3),
- un raccord à ressort de traction (4) disposé dans le boîtier isolant (3) avec une pièce de barre conductrice (5) pour la mise en contact du conducteur,
**caractérisée en ce que**
- un levier d'actionnement (6) destiné à s'ouvrir lorsqu'un conducteur est introduit est associé au raccord à ressort de traction (4),
- la pièce de barre conductrice (5) présente une branche longitudinale supérieure et une branche longitudinale inférieure (5a, 5b) qui entourent la barre collectrice (2).

2. Borne de raccordement de barre collectrice selon la revendication 1, **caractérisée en ce que** le raccord à ressort de traction présente un ressort de traction (4a) avec un évidement (4b) qui peut être traversé par la pièce de barre conductrice (5) et par un conducteur à mettre en contact.

3. Borne de raccordement de barre collectrice selon la revendication 1 ou 2, **caractérisée en ce que** le levier d'actionnement présente un bras de levier (6a) dont une extrémité est montée pivotante dans le boîtier isolant, le bras de levier (6a) s'appuyant sur le ressort de traction (4a).

4. Borne de raccordement de barre collectrice selon l'une des revendications précédentes, **caractérisée en ce que** la pièce de barre conductrice (5) est fabriquée comme une pièce découpée dans un ruban de tôle plane, la pièce découpée présentant approximativement une forme en U dont les deux banches longitudinales (5a, 5b) sont repliées sur 90° par rapport au plan de la branche de base (5c).

5. Borne de raccordement de barre collectrice selon l'une des revendications précédentes, **caractérisée en ce que** les branches longitudinales (5a, 5b) sont munies sur leurs faces mutuellement opposées de pièces angulaires (10) qui entourent la barre collectrice de façon élastique.

6. Borne de raccordement de barre collectrice selon l'une des revendications précédentes, **caractérisée en ce que** le boîtier isolant (3) est muni d'un orifice d'introduction (12) pour recevoir la barre collectrice (2).

7. Borne de raccordement de barre collectrice selon l'une des revendications précédentes, **caractérisée en ce que** le boîtier isolant (3) est muni de contre-dépouilles (14) destinées à entourer la barre collectrice (2).

8. Borne de raccordement de barre collectrice selon l'une des revendications précédentes, **caractérisée en ce que** l'une des deux branches longitudinales (5a) est réalisée comme un élément élastique qui est guidé sur une traverse (11) du boîtier isolant et entoure la barre collectrice (2) de façon élastique sur sa face détournée du côté d'introduction.

9. Borne de raccordement de barre collectrice selon l'une des revendications précédentes, **caractérisée en ce que** le bras de levier (6a) présente un évidement (16) au niveau duquel le ressort de traction (4a) prend appui.

10. Borne de raccordement de barre collectrice selon l'une des revendications précédentes, **caractérisée en ce que** le bras de levier (6a) présente un bombement en avant (17) qui s'appuie sur le ressort de traction (4a) et roule sur celui-ci en cas d'actionnement.

11. Borne de raccordement de barre collectrice selon l'une des revendications précédentes, **caractérisée en ce que** le bras de levier (6a) est muni d'un moletage (18).

12. Borne de raccordement de barre collectrice selon l'une des revendications précédentes, **caractérisée en ce que** le bras de levier (6a) est muni d'une encoche (19) pour appliquer un outil d'actionnement.
